# FASCICULE DE BREVET EUROPEEN

(11) **EP 3 319 478 B1**
(45) Date de publication et mention de la délivrance du brevet: **19.06.2019**
(21) Numéro de dépôt: 16750930.6
(22) Date de dépôt: 07.07.2016
(51) Int. Cl.: A46B 15/00

(54) **BROSSE A DENTS OSCILLANTE EDUCATIVE**
EDUKATIVE SCHWINGFÄHIGE ZAHNBÜRSTE
EDUCATIONAL OSCILLATABLE TOOTHBRUSH

(30) Priorité: 07.07.2015 FR 1556436
(43) Date de publication de la demande: 16.05.2018
(73) Titulaire: Pillot, Guy, 21000 Dijon (FR)
(72) Inventeur: Pillot, Guy, 21000 Dijon (FR)
(74) Mandataire: Oudin, Stéphane
(86) Numéro de dépôt international: PCT/FR2016/051721
(87) Numéro de publication internationale: WO 2017/006060

(56) Documents cités:
- CN-A- 1 084 723
- FR-A1- 2 786 676

## Description

### Domaine technique

La présente invention concerne une brosse à dents comprenant un manche permettant d'éduquer l'utilisateur en l'incitant à effectuer un brossage correct de ses dents.

### Technique antérieure

Les brosses à dents utilisées couramment telles que, par exemple, celle décrites dans la demande de brevet CN 1 084 723, sont généralement mal adaptées à la mise en oeuvre des techniques de brossage préconisées par les professionnels de la santé bucco-dentaire afin obtenir la meilleure efficacité possible du brossage.

Parmi les diverses méthodes de brossage qui ont été conseillées, celle dite de STILLMANN modifiée préconise de brosser les dents selon au moins les étapes suivantes :
- brosser la surface masticatoire des dents par un mouvement d'avant en arrière,
- positionner les poils de la brosse au niveau du sillon gingivo-dentaire selon un angle de 45° par rapport à la surface externe des dents,
- brosser les dents au niveau des gencives par des petits mouvements circulaire,
- brosser la surface externe des dents en allant de la gencive vers la dent par un mouvement oscillatoire de rouleau.

On comprend bien que l'étape de brossage des faces externes des dents est essentielle car elle permet de dégager au mieux vers l'extérieur des gencives les dépôts et les bactéries se trouvant dans les espaces inter dentaires et sous les gencives, lesdits dépôts non ou mal évacués représentant un risque élevé de caries.

Pour pallier cet inconvénient, on connait déjà une brosse à dents, telle que celle décrite dans la demande de brevet FR 2 786 676, comprenant un manche comportant successivement, de l'avant vers l'arrière, une partie extrême ou tête antérieure portant, sur sa face inférieure, les poils de la brosse s'étendant vers le bas, une partie intermédiaire et une partie extrême postérieure, sa partie intermédiaire ayant une section transversale comprenant une section élémentaire supérieure à pointe dirigée vers le haut et une section élémentaire inférieure à côtés courbes à convexité tournée vers le bas.

Ce type de brosse permet de faciliter le nettoyage des faces externes des dents en faisant osciller sa tête. Pour cela, on place son manche dans une main de l'utilisateur de sorte que l'arête de la partie supérieure triangulaire vienne se placer dans l'espace inter-phalangien distal des index, majeur et annulaire de ladite main et que la partie inférieure à surface convexe vienne en contact avec le pouce. En effectuant des mouvements simultanés, en sens inverse, des index, majeur et annulaire et du pouce, l'utilisateur provoque des oscillations du manche, les index, majeur et annulaire recevant alternativement les deux faces planes de la partie supérieure triangulaire, tandis que le pouce, toujours en contact avec la surface convexe, fait rouler la brosse.

Ce type de brosse est certes efficace, mais elle peut, sans aucun problème, être utilisée de manière classique, à savoir sans oscillation.

### Exposé de l'invention

La présente invention a donc pour but de proposer une alternative à la brosse à dents connue, dont le manche a une forme convenant tout particulièrement à la production des oscillations, permettant, d'une part, de réaliser un brossage correct des dents et, d'autre part, d'éduquer l'utilisateur en l'incitant à effectuer un brossage correct de ses dents.

A cet égard, la brosse à dents selon l'invention comprend un manche comportant successivement, de l'avant vers l'arrière, une partie antérieure constituant une tête portant, sur sa face inférieure, des poils s'étendant vers le bas, une partie intermédiaire et une partie postérieure, ladite partie intermédiaire ayant une section transversale comprenant une section élémentaire supérieure de forme triangulaire à pointe dirigée vers le haut comportant aux moins deux faces inclinées se recoupant le long d'une arête supérieure et une section élémentaire inférieure délimitée par un arc à convexité tournée vers le bas. Ladite brosse à dents est remarquable en ce que chacune des faces planes inclinées comporte des moyens d'indication aptes à indiquer la direction dans laquelle le manche doit être oscillé en fonction de son orientation angulaire, lesdits moyens d'indication étant au moins un hologramme comportant au moins un motif et/ou caractère apte à s'animer visuellement et/ou changer d'apparence selon l'inclinaison du manche.

Les moyens d'indication sont de préférence au moins une image dynamique en relief comportant au moins un motif et/ou caractère apte à s'animer visuellement et/ou changer d'apparence selon l'inclinaison du manche.

Selon un mode de réalisation préféré, chaque image dynamique en relief, est du type hologramme.

De manière avantageuse, la partie intermédiaire est telle que sa section longitudinale, située dans le plan vertical contenant l'arête, comprend une section élémentaire inférieure qui est délimitée par un arc à convexité tournée vers le bas, la courbure dudit arc étant telle que son point inférieur I n'appartient pas au plan P défini par l'extrémité libre de chacun des poils.

En outre, l'angle entre lesdites faces planes inclinées est de préférence égal à 45°.

De manière avantageuse, la tête comporte une face supérieure bombée.

En outre, la partie extrême antérieure comporte de préférence un col reliant ladite tête à la partie intermédiaire, ledit col étant plus étroit que lesdites tête et partie intermédiaire.

Par ailleurs, l'arête présente une courbure à convexité tournée vers le haut.

Enfin, les poils sont de préférence de souplesse médium ou souple.

### Description sommaire des figures

D'autres avantages et caractéristiques ressortiront mieux de la description qui va suivre d'une variante d'exécution de l'invention en référence aux dessins annexés sur lesquels :
- la figure 1 est une vue en perspective d'une brosse à dents selon l'invention ;
- la figure 2 est une vue du profil longitudinal de la brosse à dents de la figure 1 avec une section transversale de la partie intermédiaire du manche ;
- la figure 3 est une coupe longitudinale partielle de la brosse à dents des figures précédentes ;
- la figure 4 est une vue de dessus de la brosse à dents de la figure 1 ;
- la figure 5 est une vue du profil latéral de la brosse à dents de la figure 1 ;
- les figures 6A et 6B illustrent la brosse à dents, vue de profil, au cours de ses oscillations.

### Meilleure manière de réaliser l'invention technique

En référence aux figures 1 à 5, la brosse 1 à dents, selon l'invention, comprend un manche 2 constitué de trois parties présentant des caractéristiques distinctes, à savoir une partie extrême antérieure 21, une partie intermédiaire 22 et une partie extrême postérieure 23.

La partie extrême antérieure 21 constitue la tête 3 de la brosse 1 à dents qui porte ses poils 4, communément appelés soie, s'étendant perpendiculairement vers le bas à partir de la surface inférieure 3a de la tête 3 (Cf. figure 1), ladite surface inférieure 3a étant globalement plane comme dans le cas des brosses à dents courantes.

Cette tête 3 comporte en outre une face supérieure 3b bombée de manière à épouser l'intérieur de la joue de l'utilisateur pour réduire la pression exercée sur elle par ladite joue afin de limiter l'écrasement des poils 4 et les frottements et donc de favoriser les mouvements d'oscillation de la tête 3 sur les dents.

Par ailleurs, la partie extrême antérieure 21 comporte également un col 5 reliant ladite tête 3 à la partie intermédiaire 22. Ledit col 5 est avantageusement plus étroit que les tête 3 et partie intermédiaire 22 de la brosse 1 à dents de sorte à atteindre plus facilement molaires et prémolaires de l'utilisateur.

La partie intermédiaire 22 de la brosse 1 à dents est la partie essentielle de celle-ci en ce que sa forme facilite les mouvements d'oscillation de la brosse 1 à dents, comme il sera précisé plus loin. Plus particulièrement, la partie intermédiaire 22 de la brosse 1 à dents comporte de préférence une partie élémentaire supérieure en forme générale de dièdre, constituée de deux faces inclinées 22a, 22b se recoupant le long d'une arête supérieure 22c (Cf. figure 2).

Autrement dit, cette partie supérieure présente une section transversale élémentaire ayant une forme globale de V inversé, c'est-à-dire ayant sa pointe dirigée vers le haut.

On désigne ici par "bas" la direction dans laquelle les poils 4 de la brosse 1 à dents s'étendent et par "haut" la direction opposée.

On comprend bien que lesdites faces inclinées 22a, 22b sont de préférence planes. Toutefois, elles pourront être non planes et être, par exemple, au moins en partie incurvées, bombées ou encore crénelées, sans sortir du cadre de la présente invention.

L'angle entre lesdites faces planes inclinées 22a, 22b est de préférence égal à 45°, afin de permettre un brossage des dents au niveau des gencives par des petits mouvements en positionnant, instantanément et naturellement lors de la préhension du manche dans les commissures inter-phalangiennes de la main, les poils de la brosse 1 au niveau du sillon gingivo-dentaire selon un angle de 45° par rapport à la surface externe des dents conformément à l'une des étapes de la méthode de STILLMANN précédemment décrite. Ledit positionnement est toujours conservé quelle que soit la prise en main de la brosse 1 à dents : à la paume ou au stylo, ou le type de l'utilisateur : homme ou femme, gaucher ou droitier, enfant ou adulte, voyant ou non, jeune ou vieux.

La section transversale de la partie intermédiaire 22 est variable suivant la longueur du manche en partant d'une valeur minimale aux deux extrémités jusqu'à une valeur maximale dans la partie médiane. L'arête 22c du dièdre se raccorde ainsi progressivement aux parties antérieure 21 et postérieure 23 du manche. La section transversale de la partie intermédiaire 22 comprend également une partie élémentaire inférieure qui est délimitée par un arc 22d à convexité tournée vers le bas. Cet arc définit une surface convexe s'étendant le long de la partie intermédiaire 22. L'arc 22d peut être un arc de cercle centré sur le sommet ou sur l'arête 22c, c'est-à-dire que son rayon de courbure peut être égal à la largeur des faces planes inclinées 22a, 22b ou bien encore le rayon de courbure peut être légèrement différent d'un tel arc de cercle (Cf. figure 2).

Selon un mode avantageux, les parties intermédiaire 22 et extrême postérieure 23 comportent sur toute leur longueur, d'une part, une partie supérieure présentant une section transversale élémentaire en forme globale de V inversé et, d'autre part, une partie élémentaire inférieure délimitée par un arc à convexité tournée vers le bas.

En outre, pour permettre une adaptation parfaite du manche 2 de la brosse 1 à dents à la morphologie de la main de l'utilisateur, l'arête 22c du dièdre présente de préférence une courbure à convexité tournée vers le haut (Cf. figure 3).

Par ailleurs, la section longitudinale de la partie intermédiaire 22, située dans le plan vertical contenant l'arête 22c, comprend également une section élémentaire inférieure qui est délimitée par un arc 22e à convexité tournée vers le bas. La courbure dudit arc 22e est telle que son point inférieur I est situé au-dessus ou en-dessous du plan P défini par l'extrémité libre de chacun des poils 4 (Cf. figure 3). Avec cette configuration, lorsqu'un utilisateur essaie de poser la brosse 1 à dents selon l'invention sur une surface plane, les poils 4 en direction de cette dernière, la brosse 1 à dents se retourne pour venir en appui sur l'une des faces planes inclinées 22a, 22b. En effet, cette configuration rend un appui sur l'extrémité libre d'une partie des poils 4 et le point I totalement instable, car ledit point I n'appartient pas audit plan P (Cf. figure 3).

Cette caractéristique empêche toute contamination bactérienne par contact des poils 3 de la brosse 1 à dents sur une surface plane et contribue au brossage correct des dents en évitant toute transmission bactérienne indésirable à l'intérieur de la bouche de l'utilisateur.

Suivant une caractéristique essentielle de la présente invention, chacune des faces planes inclinées 22a, 22b comporte des moyens d'indication aptes à indiquer la direction dans laquelle le manche 2 doit être oscillé en fonction de l'orientation angulaire dudit manche 2. Selon un mode préféré de réalisation représenté à la figure 2, lesdits moyens d'indication sont au moins une image dynamique en relief 6, avantageusement du type hologramme, comportant des motifs et/ou caractères qui s'animent visuellement et/ou changent d'apparence selon l'inclinaison du manche 2 de la brosse 1 à dents, selon l'invention, pour inciter son utilisateur à effectuer un nettoyage des faces latérales des dents par oscillation de la tête 3 de ladite brosse 1.

Ainsi, pour effectuer un nettoyage des faces latérales des dents par oscillation de la tête 3 de la brosse 1, l'utilisateur saisit le manche 2 dans sa main droite par exemple, conformément aux figures 6A, 6B, c'est-à-dire en plaçant, d'une part, l'arête 22c de la partie intermédiaire 22 dudit manche 2 dans l'espace inter-phalangien distal de ses index, majeur, annulaire et auriculaire et, d'autre part, la partie inférieure de la surface convexe 22d de ladite partie intermédiaire 22 en appui sur son pouce.

Ensuite, comme il est indiqué par les flèches sur les figures 6A,6B, l'utilisateur peut, s'il le désire, effectuer des mouvements simultanés, en sens inverse, de ses doigts, afin de provoquer des oscillations du manche 2, ses index, majeur, annulaire et auriculaire recevant alternativement les deux faces planes inclinées 22a, 22b de la partie intermédiaire 22, tandis que son pouce toujours en contact avec la surface convexe 22d, fait rouler la brosse 1. Ce mouvement alternatif d'oscillations du manche 2 de la brosse 1 à dents permet un balayage des poils 4 de la gencive vers la dent en évitant la torsion du poignet de l'utilisateur, qui est difficilement mémorisable par les jeunes utilisateurs et difficilement applicable chez les personnes âgées.

Afin d'inciter l'utilisateur à effectuer ces oscillations, les motifs et/ou caractères des images dynamiques en relief 6 recouvrant les faces planes inclinées 22a, 22b du manche 2 vont s'animer visuellement et/ou changer d'apparence pour indiquer à l'utilisateur de la brosse 1 à dents selon l'invention la direction dans laquelle il doit osciller le manche 2 pour effecteur un brossage de dents optimal, ledit utilisateur étant positionné devant un miroir lui permettant de voir lesdites faces planes inclinées 22a, 22b du manche 2.

Ainsi, lorsque le manche 2 est dans la position représentée sur la figure 6A, l'image dynamique en relief 6 recouvrant la face plane inclinée 22a va se modifier pour faire apparaitre, par exemple, une flèche orientée vers le pouce, non représentée sur les figures, pour inciter l'utilisateur à faire osciller le manche 2 pour l'amener dans la position représentée sur la figure 6B. Une fois, le manche 2 dans cette dernière position, ladite flèche va changer d'apparence pour orienter l'index et inciter l'utilisateur à faire osciller le manche 2 pour l'amener dans la position représentée sur la figure 6A.

Ainsi, en regardant dans le miroir les images dynamiques en relief 6 recouvrant les faces planes inclinées 22a, 22b du manche 2, l'utilisateur sera donc incité de façon visuelle voire ludique à produire des oscillations de la brosse 1 à dents afin d'effectuer un brossage correct de ses dents pour l'application des techniques de brossage recommandées.

Suivant une caractéristique complémentaire de la présente invention, la partie extrême postérieure 23 est avantageusement incurvée vers le haut, de sorte à éviter tout glissement de la brosse 1 à dents entre les doigts, au cours de ce mouvement d'oscillation.

On comprend également bien que les poils 4 de la brosse 1 à dents selon l'invention seront de préférence de souplesse médium ou souple pour favoriser les oscillations de ladite brosse 1 et éviter toute blessure par frottement des gencives.

Enfin, chacune des faces planes inclinées 22a, 22b pourra recevoir des représentations éducatives, ludiques ou encore publicitaires, et/ou au moins un code à au moins deux dimensions du type flashcode, QR code ou similaire renvoyant, par exemple, à un site internet présentant la méthode dite de STILLMANN modifiée.

### Possibilité d'application industrielle

On comprend bien que la brosse 1 à dents, selon l'invention, s'applique tout particulièrement au brossage des dents d'un humain.

Enfin, il est clair que la présente invention ne se limite pas à la seule forme d'exécution de cette brosse 1 à dents ; elle en embrasse, au contraire, toutes les variantes de réalisation et d'application respectant le même principe.

## Revendications

1. Brosse (1) à dents comprenant un manche (2) comportant successivement, de l'avant vers l'arrière, une partie antérieure (21) constituant une tête (3) portant, sur sa face inférieure (3a), des poils (4) s'étendant vers le bas, une partie intermédiaire (22) et une partie postérieure (23), ladite partie intermédiaire (22) ayant une section transversale comprenant une section élémentaire supérieure en forme globale de V inversé comportant aux moins deux faces inclinées (22a, 22b) se recoupant le long d'une arête supérieure (22c) et une section élémentaire inférieure délimitée par un arc (22d) à convexité tournée vers le bas **caractérisée en ce que** chacune des faces planes inclinées (22a, 22b) comporte des moyens d'indication aptes à indiquer la direction dans laquelle le manche (2) doit être oscillé en fonction de son orientation angulaire, lesdits moyens d'indication étant au moins un hologramme (6) comportant au moins un motif et/ou caractère apte à s'animer visuellement et/ou changer d'apparence selon l'inclinaison du manche (2).

2. Brosse (1) à dents suivant la revendication 1, **caractérisée en ce que** la partie intermédiaire (22) est telle que sa section longitudinale, située dans le plan vertical contenant l'arête (22c), comprend une section élémentaire inférieure qui est délimitée par un arc (22e) à convexité tournée vers le bas, la courbure dudit arc (22e) étant telle que son point inférieur I n'appartient pas au plan P défini par l'extrémité libre de chacun des poils (3).

3. Brosse (1) à dents suivant l'une quelconque des revendications 1 ou 2, **caractérisée en ce que** l'angle entre lesdites faces planes inclinées (22a, 22b) est égal à 45°.

4. Brosse (1) à dents suivant l'une quelconque des revendications 1 à 3, **caractérisée en ce que** la tête (3) comporte une face supérieure (3b) bombée.

5. Brosse (1) à dents suivant l'une quelconque des revendications 1 à 4, **caractérisée en ce que** la partie extrême antérieure (21) comporte un col (5) reliant ladite tête (3) à la partie intermédiaire (22), ledit col (5) étant plus étroit que lesdites tête (3) et partie intermédiaire (22).

6. Brosse (1) à dents suivant l'une quelconque des revendications 1 à 5, **caractérisée en ce que** l'arête (22c) présente une courbure à convexité tournée vers le haut.

7. Brosse (1) à dents suivant l'une quelconque des revendications 1 à 6, **caractérisée en ce que** les poils (4) sont de souplesse médium ou souple.

## Patentansprüche

1. Zahnbürste (1), umfassend einen Griff (2), der nacheinander von vorn nach hinten einen vorderen Teil (21), der einen Kopf (3) bildet, der auf seiner unteren Fläche (3a) Borsten (4) trägt, die sich nach unten erstrecken, einen Übergangsteil (22) und einen hinteren Teil (23) aufweist, wobei der Übergangsteil (22) einen transversalen Querschnitt hat, umfassend einen oberen elementaren Querschnitt in allgemeiner Form eines umgekehrten V, aufweisend mindestens zwei geneigte Flächen (22a, 22b), die sich entlang einer oberen Kante (22c) schneiden, und einen unteren elementaren Querschnitt, der von einem Bogen (22d) mit nach unten zeigender Konvexität begrenzt wird, **dadurch gekennzeichnet, dass** jede der geneigten ebenen Flächen (22a, 22b) Anzeigemittel aufweist, die imstande sind, die Richtung anzuzeigen, in welche der Griff (2) in Abhängigkeit von seiner Winkelausrichtung zu schwingen ist, wobei die Anzeigemittel mindestens ein Hologramm (6) sind, das mindestens ein Motiv und/oder Zeichen aufweist, das zu einer visuellen Animation und/oder Änderung des Aussehens je nach Neigung des Griffs (2) imstande ist.

2. Zahnbürste (1) nach Anspruch 1, **dadurch gekennzeichnet, dass** der Übergangsteil (22) derart ist, dass sein Längsschnitt, befindlich in der vertikalen Ebene, welche die Kante (22c) enthält, einen unteren elementaren Querschnitt umfasst, der von einem Bogen (22e) mit nach unten zeigender Konvexität begrenzt ist, wobei die Krümmung des Bogens (22e) derart ist, dass sein unterer Punkt I nicht zur Ebene P gehört, die von dem freien Ende jeder der Borsten (3) definiert ist.

3. Zahnbürste (1) nach einem der Ansprüche 1 oder 2, **dadurch gekennzeichnet, dass** der Winkel zwischen den geneigten ebenen Flächen (22a, 22b) gleich 45° ist.

4. Zahnbürste (1) nach einem der Ansprüche 1 bis 3, **dadurch gekennzeichnet, dass** der Kopf (3) eine gewölbte obere Fläche (3b) aufweist.

5. Zahnbürste (1) nach einem der Ansprüche 1 bis 4, **dadurch gekennzeichnet, dass** der vordere extreme Teil (21) einen Kragen (5) aufweist, der den Kopf (3) mit dem Übergangsteil (22) verbindet, wobei der Kragen (5) schmaler als der Kopf (3) und der Übergangsteil (22) ist.

6. Zahnbürste (1) nach einem der Ansprüche 1 bis 5, **dadurch gekennzeichnet, dass** die Kante (22c) eine Krümmung mit nach oben zeigender Konvexität aufweist.

7. Zahnbürste (1) nach einem der Ansprüche 1 bis 6, **dadurch gekennzeichnet, dass** die Borsten (4) mittelweich oder weich sind.

## Claims

1. Toothbrush (1) comprising a handle (2) comprising successively, from front to rear, a front portion (21) constituting a head (3) carrying, on the lower face (3a) thereof, bristles (4) extending to the bottom, an intermediate portion (22) and a rear portion (23), said intermediate portion (22) having a cross-section comprising an upper, mainly inverted V-shaped elementary section comprising at least two inclined faces (22a, 22b) overlapping along an upper edge (22c) and a lower elementary section delimited by an arch (22d) with convexity rotated towards the bottom, **characterised in that** each of the inclined flat faces (22a, 22b) comprising indication means, capable of indicating the direction wherein the handle (2) must be oscillated according to the angular orientation thereof, said indication means being at least one hologram (6) comprising at least one pattern and/or character capable of being animated visually and/or change appearance according to the inclination of the handle (2).

2. Toothbrush (1) according to claim 1, **characterised in that** the intermediate portion (22) is such that the longitudinal section thereof, located in the vertical plane containing the edge (22c), comprises a lower elementary section which is delimited by an arch (22e) with convexity rotated towards the bottom, the curvature of said arch (22e) being such that the lower point thereof I does not belong to the plane P defined by the free end of each of the bristles (3).

3. Toothbrush (1) according to any one of claims 1 or 2, **characterised in that** the angle between said inclined flat faces (22a, 22b) is equal to 45°.

4. Toothbrush (1) according to any one of claims 1 to 3, **characterised in that** the head (3) comprises a curved upper face (3b).

5. Toothbrush (1) according to any one of claims 1 to 4, **characterised in that** the front extreme portion (21) comprises a neck (5) connecting said head (3) to the intermediate portion (22), said neck (5) being straighter than said head (3) and intermediate portion (22).

6. Toothbrush (1) according to any one of claims 1 to 5, **characterised in that** the edge (22c) has a curvature with convexity rotated towards the top.

7. Toothbrush (1) according to any one of claims 1 to 6, **characterised in that** the bristles (4) are of medium or flexible flexibility.
